# EUROPÄISCHE PATENTSCHRIFT

(11) **EP 3 163 240 B1**
(45) Veröffentlichungstag und Bekanntmachung des Hinweises auf die Patenterteilung: **11.07.2018**
(21) Anmeldenummer: 15191687.1
(22) Anmeldetag: 27.10.2015
(51) Int. Cl.: F27D 3/12, B22D 41/13, B66C 17/08, F27D 3/00

(54) **PFANNENHUBVORRICHTUNG UND VERFAHREN ZUM VERTIKALEN VERSETZEN EINER METALLBADPFANNE**
PAN LIFTING DEVICE AND METHOD OF VERTICALLY DISPLACING A METAL BATH PAN
DISPOSITIF DE LEVEE DE POCHE DE COULEE ET PROCEDE DE DEPLACEMENT VERTICAL D'UNE POCHE DE COULEE DE BAIN METALLIQUE

(43) Veröffentlichungstag der Anmeldung: 03.05.2017
(73) Patentinhaber: Primetals Technologies Germany GmbH, 91052 Erlangen (DE)
(72) Erfinder: Harter, Andreas, 77656 Offenburg - Zunsweier (DE)
(74) Vertreter: Metals@Linz

(56) Entgegenhaltungen:
- EP-A1- 2 921 563
- DE-A1-102013 213 716
- DE-B3-102013 213 718

## Beschreibung

Die Erfindung betrifft eine Pfannenhubvorrichtung für eine metallurgische Anlage.

Es ist bekannt, Metalle im flüssigen Zustand einer metallurgischen Behandlung zu unterziehen, um deren Qualität zu erhöhen. Ein Beispiel für ein metallurgisches Behandlungsverfahren ist das sogenannte RH-Verfahren (Ruhrstahl-Heraeus-Verfahren), bei welchem eine Metallschmelze, insbesondere flüssiger Stahl, einer Vakuumbehandlung unterzogen wird, um die Metallschmelze zu entkohlen und zusätzlich zu entgasen.

Aus der sogenannten Pfannenmetallurgie ist es bekannt, eine zu behandelnde Metallschmelze in eine Metallbadpfanne zu gießen und die Metallbadpfanne auf einer Transportvorrichtung zu einer Behandlungsvorrichtung, beispielsweise zu einem Vakuumbehandlungsgefäß einer Ruhrstahl-Heraeus-Anlage, zu transportieren. In der Regel wird die Metallbadpfanne unter der Behandlungsvorrichtung positioniert.

Um die Metallbadpfanne in eine Position zu bringen, in welcher die in der Metallbadpfanne befindliche Metallschmelze mithilfe der Behandlungsvorrichtung behandelt werden kann, wird die Metallbadpfanne üblicherweise angehoben, sodass insbesondere ein Einlassrohr der Behandlungsvorrichtung in die Metallbadpfanne eingetaucht wird. Nach Abschluss der metallurgischen Behandlung der Metallschmelze wird die Metallbadpfanne dann wieder abgesenkt und mittels der Transportvorrichtung wegtransportiert. Anschließend kann auf derselben oder einer anderen Transportvorrichtung eine andere Metallbadpfanne, welche eine weitere zu behandelnde Metallschmelze enthält, zu der Behandlungsvorrichtung transportiert werden und die weitere Metallschmelze in analoger Weise einer metallurgischen Behandlung unterzogen werden.

Um eine Metallbadpfanne anheben und wieder absenken zu können, wird eine Pfannenhubvorrichtung benötigt.

Eine Pfannenhubvorrichtung ist z.B. in WO 2012/000218 A1 offenbart. Diese Pfannenhubvorrichtung umfasst einen Hubrahmen, auf dem eine Metallbadpfanne gelagert werden kann, sowie mehrere Hubzylinder, mittels welcher der Hubrahmen zusammen mit der Metallbadpfanne angehoben werden kann. Der Hubrahmen sowie die Metallbadpfanne weisen ein hohes Eigengewicht auf und benötigen daher leistungsstark ausgelegte und folglich kostenintensive Hubzylinder.

Eine Aufgabe der Erfindung ist es, eine kostengünstige Pfannenhubvorrichtung für eine metallurgische Anlage anzugeben.

Diese Aufgabe wird erfindungsgemäß gelöst durch eine Pfannenhubvorrichtung mit den Merkmalen des Anspruchs 1.

Die erfindungsgemäße Pfannenhubvorrichtung weist einen Hubarm mit einem drehbar gelagerten Armglied, ein erstes Antriebselement zum Antreiben des drehbar gelagerten Armglieds des Hubarms und eine mit dem Hubarm verbundene erste Pfannenhalteeinheit zum Halten einer Metallbadpfanne auf.

Ein Vorteil dieser Pfannenhubvorrichtung ist, dass sie mit einem geringen Eigengewicht realisiert werden kann, insbesondere da die Pfannenhubvorrichtung keinen massiven Hubrahmen zum Anheben der Metallbadpfanne benötigt. Dies ermöglicht den Einsatz eines weniger leistungsstarken und somit kostengünstigeren Antriebselements als beim Stand der Technik.

Des Weiteren kann auf ein eigenes Fundament für die Pfannenhubvorrichtung verzichtet werden, sodass für die Pfannenhubvorrichtung keine kostenintensiven Fundamentarbeiten erforderlich sind. Die Pfannenhubvorrichtung kann beispielsweise auf einem bestehenden Stützgerüst der metallurgischen Anlage, auf welchem z.B. ein Behandlungsgefäß gelagert ist, gelagert werden und/oder auf einem solchen Stützgerüst befestigt werden.

Vorteilhafte Weiterbildungen der erfindungsgemäßen Pfannenhubvorrichtung sind jeweils Gegenstand abhängiger Ansprüche sowie der nachfolgenden Beschreibung.

Unter einer Metallbadpfanne kann vorliegend eine metallurgische Pfanne zur Aufnahme einer Metallbadschmelze, auch Metallbad genannt, verstanden werden.

In einer vorteilhaften Ausgestaltung der Erfindung weist der Hubarm ein Oberarmglied sowie ein mit dem Oberarmglied verbundenes Unterarmglied auf. Vorzugsweise sind das Oberarmglied und das Unterarmglied durch ein Drehgelenk miteinander verbunden, wodurch insbesondere ein Winkel zwischen dem Oberarmglied und dem Unterarmglied verstellbar ist. Der Hubarm ist also vorzugsweise ein Gelenkhubarm. Dies ermöglicht eine kompakte bzw. platzsparende Ausgestaltung der Pfannenhubvorrichtung. Außerdem kann dadurch eine gute Zugänglichkeit zu anderen Elementen der metallurgischen Anlage, wie z.B. zu einem Behandlungsgefäß, erreicht werden, insbesondere wenn die Armglieder in eine entsprechende Stellung gebracht werden.

In bevorzugter Weise ist das Oberarmglied drehbar gelagert. Das heißt, das Oberarmglied kann das zuvor erwähnte drehbar gelagerte Armglied des Hubarms sein. Weiter ist es vorteilhaft, wenn das Unterarmglied mit der ersten Pfannenhalteeinheit verbunden ist, insbesondere durch ein Drehgelenk. Zweckmäßigerweise ist das Unterarmglied einends (sprich mit einem seiner Enden) mit der ersten Pfannenhalteeinheit verbunden und andernends (sprich mit einem anderen seiner Enden) mit dem Oberarmglied verbunden.

Gemäß einer bevorzugten Ausgestaltung der Erfindung ist das erste Antriebselement ein Hubzylinder, insbesondere ein Hydraulik-, Pneumatik- oder Elektrohubzylinder. Denn ein Hubzylinder stellt ein kostengünstiges Mittel zum Antreiben des drehbar gelagerten Armglieds des Hubarms dar. Außerdem kann der Hubzylinder kompakt ausgestaltet sein, sodass er eine gute Zugänglichkeit zu anderen Elementen der metallurgischen Anlage ermöglicht. Einrichtungen zum Steuern des Hubzylinders, so z.B. ein Druckmittelspeicher und/oder eine Druckmittelpumpe, können entfernt vom Hubzylinder aufgestellt werden.

Das erste Antriebselement kann unter anderem ein Zylindergehäuse aufweisen. Ferner kann das erste Antriebselement eine Schubstange aufweisen. Die Schubstange kann dazu eingerichtet sein, eine Kraft bzw. ein Drehmoment auf das drehbar gelagerte Armglied des Hubarms auszuüben.

Weiter ist es vorteilhaft, wenn das erste Antriebselement zumindest im Wesentlichen vertikal ausgerichtet ist. Vorliegend kann ein Element dann als im Wesentlichen vertikal ausgerichtet aufgefasst werden, wenn es um höchstens 10°, vorzugsweise um höchstens 5°, gegenüber einer Vertikalen geneigt ist. Insbesondere kann das erste Antriebselement derart angeordnet sein, dass seine Schubstange nach unten aus seinem Zylindergehäuse ausfahrbar ist.

Des Weiteren weist die Pfannenhubvorrichtung zweckmäßigerweise eine Welle, insbesondere eine horizontal gelagerte Welle, auf. Vorteilhafterweise ist das drehbar gelagerte Armglied des Hubarms mit der Welle verbunden. Insbesondere ist es vorteilhaft, wenn das drehbar gelagerte Armglied des Hubarms rotationsfest mit der Welle verbunden ist. Durch eine rotationsfeste Verbindung kann erreicht werden, dass eine Dreh- bzw. Schwenkbewegung der Welle dazu führt, dass das drehbar gelagerte Armglied eine Dreh- bzw. Schwenkbewegung mit gleicher Winkelgeschwindigkeit ausführt.

Vorzugsweise ist das Oberarmglied des Hubarms einends mit der Welle verbunden, insbesondere rotationsfest verbunden, und andernends mit dem Unterarmglied des Hubarms verbunden.

Die Welle kann beispielsweise einen Kurbelzapfen aufweisen. Über den Kurbelzapfen kann die Welle mithilfe des Antriebselements angetrieben werden. Alternativ oder zusätzlich kann das drehbar gelagerte Armglied einen Armfortsatz aufweisen. Weiterhin kann das erste Antriebselement mit dem Kurbelzapfen oder mit dem Armfortsatz verbunden sein, insbesondere durch ein Drehgelenk.

In einer vorteilhaften Weiterbildung der Erfindung weist die Pfannenhubvorrichtung ein zweites Antriebselement auf. Zweckmäßigerweise ist das zweite Antriebselement zum Antreiben des drehbar gelagerten Armglieds des Hubarms eingerichtet. Ferner kann das zweite Antriebselement parallel zum ersten Antriebselement angeordnet sein. Das zweite Antriebselement kann z.B. aus Redundanzgründen vorgesehen sein. Weist das erste oder das zweite Antriebselement einen Defekt auf, kann die Metallbadpfanne unter Verwendung des jeweils anderen Antriebselements angehoben, abgesenkt und/oder gehalten werden.

Die beiden Antriebselemente können nebeneinander angeordnet sein. Alternativ können die beiden Antriebselemente voneinander beabstandet sein. Beispielsweise kann ein Abstand zwischen den beiden Antriebselementen mindestens 80% der Länge der Welle betragen. Insbesondere können die beiden Antriebselemente an bzw. über unterschiedlichen Enden der Welle platziert sein.

Das zweite Antriebselement kann identisch oder im Wesentlichen identisch zu dem ersten Antriebselement ausgestaltet sein. Ferner können sich einzelne oder alle der zuvor genannten Merkmale, die sich auf das erste Antriebselement beziehen, ebenso auf das zweite Antriebselement beziehen.

Zweckmäßigerweise umfasst die erste Pfannenhalteeinheit einen Haltehaken zum Einhaken an einen Haltezapfen der Metallbadpfanne.

Darüber hinaus ist es vorteilhaft, wenn die erste Pfannenhalteeinheit eine Hubtraverse, insbesondere eine horizontal ausgerichtete Hubtraverse, umfasst. An dieser Hubtraverse kann beispielsweise der zuvor erwähnte Haltehaken befestigt sein. Vorzugsweise ist der Haltehaken mittig - bezüglich der Längsausdehnung der Hubtraverse - an der Hubtraverse befestigt. Weiter ist es zweckmäßig, wenn die Hubtraverse an einem ihrer beiden Enden mit dem Hubarm, insbesondere mit dem Unterarmglied des Hubarms, verbunden ist, beispielsweise durch ein Drehgelenk. Alternativ kann der Hubarm, insbesondere das Unterarmglied des Hubarms, ohne eine Hubtraverse mit dem Haltehaken verbunden sein.

In bevorzugter Weise ist die Pfannenhubvorrichtung mit einem weiteren Hubarm ausgestattet. Weiter ist es bevorzugt, wenn die Pfannenhubvorrichtung eine zweite Pfannenhalteeinheit aufweist. Der weitere Hubarm ist zweckmäßigerweise mit der zweiten Pfannenhalteeinheit verbunden, insbesondere durch ein Drehgelenk.

Die zweite Pfannenhalteeinheit kann identisch oder im Wesentlichen identisch zur ersten Pfannenhalteeinheit ausgestaltet sein. Ferner können sich einzelne oder alle der zuvor genannten Merkmale, die sich auf die erste Pfannenhalteeinheit beziehen, ebenso auf die zweite Pfannenhalteeinheit beziehen.

Weiterhin kann der weitere Hubarm identisch oder im Wesentlichen identisch zum erstgenannten Hubarm ausgestaltet sein. Einzelne oder alle der zuvor genannten Merkmale, die sich auf den erstgenannten Hubarm beziehen, können sich ebenso auf den zweiten Hubarm beziehen.

Ferner ist es zweckmäßig, wenn der weitere Hubarm ein drehbar gelagertes Armglied aufweist. Das drehbar gelagerte Armglied des weiteren Hubarms ist vorzugsweise durch das erste Antriebselement und/oder durch das zweite Antriebselement antreibbar.

Darüber hinaus ist es vorteilhaft, wenn die Pfannenhubvorrichtung zwei zusätzliche Hubarme aufweist. Die zusätzlichen Hubarme weisen zweckmäßigerweise jeweils ein drehbar gelagertes Armglied auf. In bevorzugter Weise ist einer der beiden zusätzlichen Hubarme mit der ersten Pfannenhalteeinheit verbunden, wohingegen der andere der beiden Hubarme mit einer anderen Pfannenhalteeinheit, insbesondere mit der zuvor erwähnten zweiten Pfannenhalteeinheit, verbunden ist.

Die von der Pfannenhubvorrichtung zu hebende Last kann auf die einzelnen Hubarme der Pfannenhubvorrichtung aufgeteilt werden, insbesondere zu gleichen Teilen aufgeteilt werden.

Außerdem ist es vorteilhaft, wenn die Pfannenhubvorrichtung ein oder mehrere zusätzliche Antriebselemente, vorzugsweise zwei zusätzliche Antriebselemente, aufweist. Zweckmäßigerweise sind die beiden zusätzlichen Hubarme durch das zusätzliche Antriebselement bzw. die zusätzlichen Antriebselemente antreibbar.

Die zusätzlichen Hubarme können identisch oder im Wesentlichen identisch zum erstgenannten Hubarm ausgestaltet sein. Einzelne oder alle der zuvor genannten Merkmale, die sich auf den erstgenannten Hubarm beziehen, können sich ebenso auf die zusätzlichen Hubarme beziehen.

Ferner können die zusätzlichen Antriebselemente identisch oder im Wesentlichen identisch zum ersten Antriebselement ausgestaltet sein. Einzelne oder alle der zuvor genannten Merkmale, die sich auf das erste Antriebselement beziehen, können sich ebenso auf die zusätzlichen Antriebselemente beziehen.

Des Weiteren ist die Erfindung auf eine metallurgische Anlage mit der erfindungsgemäßen Pfannenhubvorrichtung, insbesondere mit einer vorteilhaften Weiterbildung der erfindungsgemäßen Pfannenhubvorrichtung gemäß der obigen Beschreibung, gerichtet. Die metallurgische Anlage kann z.B. eine RH-Anlage (Ruhrstahl-Heraeus-Anlage) zum Durchführen des RH-Verfahrens sein.

Zweckmäßigerweise umfasst die metallurgische Anlage ein Stützgerüst zum Tragen bzw. Stützen eines metallurgischen Behandlungsgefäßes. Das Stützgerüst kann unter anderem mehrere vertikal ausgerichtete Längsbalken und mehrere horizontal ausgerichtete Querbalken umfassen.

In bevorzugter Weise ist die Pfannenhubvorrichtung auf dem Stützgerüst gelagert. Auf diese Weise kann auf ein eigenes Fundament für die Pfannenhubvorrichtung und folglich auch auf kostenintensive Fundamentarbeiten verzichtet werden. Vorzugsweise ist die Pfannenhubvorrichtung am Stützgerüst befestigt. Insbesondere können die Antriebselemente der Pfannenhubvorrichtung jeweils durch ein Drehgelenk mit einem Querbalken der metallurgischen Anlage verbunden sein.

Die metallurgische Anlage kann weiterhin ein metallurgisches Behandlungsgefäß, insbesondere ein Vakuumbehandlungsgefäß, umfassen. Außerdem kann die Anlage einen Gefäßwechselwagen umfassen. Auf dem Gefäßwechselwagen kann das Behandlungsgefäß gelagert sein, wobei der Gefäßwechselwagen seinerseits auf dem Stützgerüst gelagert sein kann.

Des Weiteren kann die metallurgische Anlage eine Metallbadpfanne umfassen, die sich mit der Pfannenhubvorrichtung anheben und wieder absenken lässt.

Ferner betrifft die Erfindung ein Verfahren zum vertikalen Versetzen einer Metallbadpfanne.

Beim erfindungsgemäßen Verfahren ist vorgesehen, dass ein drehbar gelagertes Armglied eines Hubarms einer Pfannenhubvorrichtung mithilfe eines Antriebselements der Pfannenhubvorrichtung angetrieben wird, sodass das drehbar gelagerte Armglied eine Schwenkbewegung ausführt, und die Metallbadpfanne durch die Schwenkbewegung des drehbar gelagerten Armglieds mittels einer mit dem Hubarm verbundenen Pfannenhalteeinheit vertikal versetzt wird.

Das Verfahren stellt eine kostengünstige Möglichkeit zum vertikalen Versetzen einer Metallbadpfanne bereit.

Die im Zusammenhang mit dem Verfahren erwähnten Elemente können insbesondere Elemente der zuvor beschriebenen Pfannenhubvorrichtung bzw. der zuvor beschriebenen metallurgischen Anlage sein.

Unter einem vertikalen Versetzen eines Elements, insbesondere der Metallbadpfanne, kann ein Anheben oder ein Absenken dieses Elements verstanden werden. Zweckmäßigerweise ist beim vertikalen Versetzen die Bewegungsrichtung des Elements parallel zu einer Vertikalen, d.h. vertikal ausgerichtet.

Weiter ist es zweckmäßig, wenn die Metallbadpfanne von der Pfannenhalteeinheit gehalten wird, insbesondere an einem Haltezapfen der Metallbadpfanne.

In bevorzugter Weise wird zum Anheben der Metallbadpfanne eine Schubstange des Antriebselements nach unten ausgefahren. Weiter ist es bevorzugt, wenn dabei ein mit dem drehbar gelagerten Armglied verbundenes weiteres Armglied des Hubarms nach oben geführt wird. Bei dem weiteren Armglied des Hubarms handelt es sich zweckmäßigerweise um ein Unterarmglied des Hubarms.

Zum Absenken der Metallbadpfanne wird die Schubstange des Antriebselements vorzugsweise nach oben eingefahren. Weiter ist es bevorzugt, wenn dabei das weitere Armglied des Hubarms nach unten geführt wird.

Zweckmäßigerweise verringert sich beim Anheben der Metallbadpfanne ein Winkel zwischen den beiden Armgliedern. Beim Absenken der Metallbadpfanne vergrößert sich der Winkel zwischen den beiden Armgliedern zweckmäßigerweise.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden. Insbesondere sind diese Merkmale jeweils einzeln und in beliebiger geeigneter Kombination mit der erfindungsgemäßen Vorrichtung und dem erfindungsgemäßen Verfahren kombinierbar. So sind Verfahrensmerkmale, gegenständlich formuliert, auch als Eigenschaft der entsprechenden Vorrichtungseinheit zu sehen und umgekehrt.

Auch wenn in der Beschreibung bzw. in den Patentansprüchen einige Begriffe jeweils im Singular oder in Verbindung mit einem Zahlwort verwendet werden, soll der Umfang der Erfindung für diese Begriffe nicht auf den Singular oder das jeweilige Zahlwort eingeschränkt sein. Ferner sind die Wörter "ein" bzw. "eine" nicht als Zahlwörter, sondern als unbestimmte Artikel zu verstehen.

Die oben beschriebenen Eigenschaften, Merkmale und Vorteile der Erfindung sowie die Art und Weise, wie diese erreicht werden, werden klarer und deutlicher verständlich im Zusammenhang mit der folgenden Beschreibung der Ausführungsbeispiele der Erfindung, die im Zusammenhang mit den Zeichnungen näher erläutert werden. Die Ausführungsbeispiele dienen der Erläuterung der Erfindung und beschränken die Erfindung nicht auf die darin angegebenen Kombinationen von Merkmalen, auch nicht in Bezug auf funktionale Merkmale. Außerdem können dazu geeignete Merkmale eines jeden Ausführungsbeispiels auch explizit isoliert betrachtet, aus einem Ausführungsbeispiel entfernt, in ein anderes Ausführungsbeispiel zu dessen Ergänzung eingebracht und mit einem beliebigen der Ansprüche kombiniert werden.

Es zeigen:
- FIG 1: eine Vorderansicht einer RH-Anlage mit einem Stützgerüst, einem Vakuumbehandlungsgefäß, einem Gefäßwechselwagen, einer Metallbadpfanne, einem Pfannenwagen und einer Pfannenhubvorrichtung;
- FIG 2: eine Seitenansicht der RH-Anlage aus FIG 1;
- FIG 3: eine isometrische Darstellung der RH-Anlage, wobei die auf dem Pfannenwagen angeordnete Metallbadpfanne seitlich versetzt zum Vakuumbehandlungsgefäß platziert ist;
- FIG 4: eine isometrische Darstellung der RH-Anlage, wobei die auf dem Pfannenwagen angeordnete Metallbadpfanne unter dem Vakuumbehandlungsgefäß platziert ist;
- FIG 5: eine isometrische Darstellung der RH-Anlage in einem angehobenen Zustand der Metallbadpfanne;
- FIG 6: eine isometrische Darstellung der RH-Anlage, wobei das auf dem Gefäßwechselwagen angeordnete Vakuumbehandlungsgefäß seitlich versetzt zum Stützgerüst angeordnet ist;
- FIG 7: eine perspektivische Darstellung einer alternativen RH-Anlage mit einem Stützgerüst, einem Vakuumbehandlungsgefäß, einem Gefäßwechselwagen und einer Pfannenhubvorrichtung; und
- FIG 8: eine perspektivische Darstellung der Pfannenhubvorrichtung der alternativen RH-Anlage aus FIG 7.

FIG 1 zeigt eine Vorderansicht einer metallurgischen Anlage 2. Bei der metallurgischen Anlage 2 handelt es sich im vorliegenden Ausführungsbeispiel um eine RH-Anlage (Ruhrstahl-Heraeus-Anlage) zum Entkohlen einer Metallschmelze, insbesondere zum Entkohlen von flüssigem Stahl.

Die metallurgische Anlage 2 umfasst unter anderem ein Stützgerüst 4 mit mehreren vertikal ausgerichteten Längsbalken 6 und mehreren horizontal ausgerichteten Querbalken 8, die mit den Längsbalken 6 verbunden sind.

Außerdem umfasst die metallurgische Anlage 2 einen Gefäßwechselwagen 10, der auf dem Stützgerüst 4, insbesondere auf zwei Querbalken 8 des Stützgerüsts 4, gelagert ist. Weiter umfasst die metallurgische Anlage 2 ein Vakuumbehandlungsgefäß 12, welches seinerseits auf dem Gefäßwechselwagen 10 gelagert ist. Während des Betriebs der metallurgischen Anlage 2 ist das Vakuumbehandlungsgefäß 12 an seinem oberen Ende mit einem figürlich nicht dargestellten Ansaugkrümmer verbunden, der wiederum mit einer figürlich nicht dargestellten Vakuumpumpe verbunden ist, mittels welcher ein Vakuum im Vakuumbehandlungsgefäß 12 erzeugt werden kann. Des Weiteren weist das Vakuumbehandlungsgefäß 12 eine Tauchrohreinheit 14 auf.

Weiter umfasst die metallurgische Anlage 2 eine Metallbadpfanne 16 sowie einen Pfannenwagen 18 zum Transportieren der Metallbadpfanne 16. In FIG 1 ist die auf dem Pfannenwagen 18 gelagerte Metallbadpfanne 16 unter dem Vakuumbehandlungsgefäß 12 platziert. Ferner weist die Metallbadpfanne 16 zwei Haltezapfen 20 auf, von denen in FIG 1 lediglich einer erkennbar ist (vgl. FIG 2).

Des Weiteren weist die metallurgische Anlage 2 eine Pfannenhubvorrichtung 22 auf, die auf dem Stützgerüst 4 gelagert ist und mittels welcher die Metallbadpfanne 16 angehoben und wieder abgesenkt werden kann.

Die Pfannenhubvorrichtung 22 umfasst vier Antriebselemente 24, die im vorliegenden Ausführungsbeispiel jeweils als Hubzylinder ausgestaltet sind. Die Antriebselemente 24 können insbesondere Hydraulik-, Pneumatik- oder Elektrohubzylinder sein. Druckluft-, Hydraulik- bzw. elektrische Steuerleitungen, über welche die Antriebselemente 24 steuerbar sind, sind einer besseren Übersichtlichkeit halber figürlich nicht dargestellt.

In FIG 1 sind lediglich zwei der vier Antriebselemente 24 erkennbar, da diese beiden Antriebselemente 24 die anderen beiden Antriebselemente 24 verdecken (vgl. FIG 6). Zwei der vier Antriebselemente 24 sind parallel zueinander an einer ersten Seite 26 des Stützgerüsts 4 angeordnet. Die anderen beiden Antriebselemente 24 sind an einer der ersten Seite 26 gegenüberliegenden zweiten Seite 28 des Stützgerüsts 4 parallel zueinander sowie spiegelsymmetrisch zu den beiden erstgenannten Antriebselementen 24 angeordnet.

Jedes der Antriebselemente umfasst ein Zylindergehäuse 30 sowie eine Schubstange 32. Weiter sind die Antriebselemente 24 im Wesentlichen vertikal ausgerichtet und derart angeordnet, dass ihre Schubstangen 32 nach unten aus ihren Zylindergehäusen 30 ausfahrbar sind.

Außerdem umfasst die Pfannenhubvorrichtung 22 vier Hubarme 34 mit jeweils einem drehbar gelagerten Oberarmglied 36 sowie jeweils einem Unterarmglied 38. In FIG 1 sind lediglich zwei der vier Hubarme 34 erkennbar, da diese beiden Hubarme 34 die anderen beiden Hubarme 34 verdecken (vgl. FIG 2). Zwei der vier Hubarme 34 sind an der ersten Seite 26 des Stützgerüsts 4 angeordnet. Die anderen beiden Hubarme 34 sind an der zweiten Seite 28 des Stützgerüsts 4 spiegelsymmetrisch zu den beiden erstgenannten Hubarmen 34 angeordnet.

Das Oberarmglied 36 des jeweiligen Hubarms 34 ist durch ein Drehgelenk 40 mit dem Unterarmglied 38 des jeweiligen Hubarms 34 verbunden, sodass ein Winkel zwischen den beiden Armgliedern 36, 38 verstellbar ist.

Weiterhin umfasst die Pfannenhubvorrichtung 22 zwei Pfannenhalteeinheiten 42 mit jeweils einer Hubtraverse 44 und einem an der Hubtraverse 44 befestigten Haltehaken 46. In FIG 1 ist lediglich eine der Pfannenhalteeinheiten 42 erkennbar (vgl. FIG 2). Außerdem sind die Haltehaken 46 in dem in FIG 1 dargestellten Zustand an den Haltezapfen 20 der Metallbadpfanne 16 eingehakt.

Darüber hinaus umfasst die Pfannenhubvorrichtung 22 zwei horizontal ausgerichtete Wellen 48, die jeweils an einem unteren Querbalken des Stützgerüsts 4 gelagert sind (vgl. FIG 2). Beide Wellen 48 weisen jeweils mittig zwei Kurbelzapfen 50 auf. Eine der beiden Wellen 48 ist an der ersten Seite 26 des Stützgerüsts 4 angeordnet, während die andere der beiden Wellen 48 an der zweiten Seite 28 des Stützgerüsts 4 angeordnet ist.

Die beiden an der ersten Seite 26 des Stützgerüsts 4 angeordneten Hubarme 34 sind mit ihrem jeweiligen Oberarmglied 36 rotationsfest mit derjenigen Welle 48 verbunden, die an der ersten Seite 26 des Stützgerüsts 4 angeordnet ist. Entsprechend sind die beiden an der zweiten Seite 28 des Stützgerüsts 4 angeordneten Hubarme 34 mit ihrem jeweiligen Oberarmglied 36 rotationsfest mit derjenigen Welle 48 verbunden, die an der zweiten Seite 28 des Stützgerüsts 4 angeordnet ist. Hierbei sind die Oberarmglieder 36 jeweils an einem Ende der entsprechenden Welle 48 befestigt.

Weiterhin ist jedes der Antriebselemente 24 einends (und zwar an seinem oberen Ende) jeweils durch ein Drehgelenk 52 mit einem oberen Querbalken 8 des Stützgerüsts 4 verbunden. Andernends (d.h. an seinem unteren Ende) ist jedes der Antriebselemente 24 jeweils durch ein Drehgelenk 54 mit einem der Kurbelzapfen 50 verbunden, sodass die Antriebselemente 24 jeweils über die an derselben Seite des Stützgerüsts 4 angeordnete Welle 48 die mit der Welle 48 verbundenen Hubarme 34 antreiben können. Weiterhin sind die Antriebselemente 24 jeweils außen am Stützgerüst 4 angeordnet, sodass eine gute Zugänglichkeit zum Vakuumbehandlungsgefäß 12 gegeben ist, wodurch wiederum ein schneller und/oder aufwandsgünstiger Wechsel des Vakuumbehandlungsgefäßes 12 ermöglicht wird.

Ferner sind die beiden Hubtraversen 44 jeweils mit einem ihrer beiden Enden mit den Unterarmgliedern 38 der an der ersten Seite 26 des Stützgerüsts 4 angeordneten Hubarme 34 verbunden. Weiter sind die beiden Hubtraversen 44 jeweils mit dem anderen ihrer beiden Enden mit den Unterarmgliedern 38 der an der zweiten Seite 28 des Stützgerüsts 4 angeordneten Hubarme 34 verbunden. Die Hubtraversen 44 sind dabei jeweils durch ein Drehgelenk 56 mit dem jeweiligen Unterarmglied 38 verbunden.

FIG 2 zeigt eine Seitenansicht der metallurgische Anlage 2, wobei die metallurgische Anlage 2 in demselben Zustand dargestellt ist wie in FIG 1.

In FIG 2 sind (neben einigen der zuvor beschriebenen Elemente) eine der beiden zuvor erwähnten Wellen 48, beide Pfannenhalteeinheiten 42 der Pfannenhubvorrichtung 22, sowie beide Haltezapfen 20 der Metallbadpfanne 16 erkennbar. Außerdem sind in FIG 2 zwei der vier Antriebselemente 24 dargestellt, die nebeneinander an derselben Seite des Stützgerüsts 4 angeordnet sind.

Anhand der FIGen 3 bis 5 wird nachfolgend erläutert, wie mithilfe der Pfannenhubvorrichtung 22 das Anheben der Metallbadpfanne 16 erfolgt.

FIG 3 zeigt eine isometrische Darstellung der metallurgischen Anlage 2 in einem Zustand, in dem der Pfannenwagen 18 sowie die auf dem Pfannenwagen 18 angeordnete Metallbadpfanne 16 seitlich versetzt zu dem Stützgerüst 4 angeordnet sind. In diesem Zustand sind die Schubstangen 32 der Antriebselemente 24 so weit wie möglich in das Zylindergehäuse 30 des jeweiligen Antriebselements 24 eingefahren, wobei sich die Hubtraversen 44 jeweils in ihrer niedrigsten Position befinden.

Soll eine metallurgische Behandlung einer in der Metallbadpfanne 16 befindlichen Metallschmelze erfolgen, wird die Metallbadpfanne 16 zunächst mithilfe des Pfannenwagens 18 unter das Vakuumbehandlungsgefäß 12 gefahren. Anschließend werden die Haltehaken 46 an den Haltezapfen 20 der Metallbadpfanne 16 eingehakt (vgl. FIG 4).

FIG 4 zeigt eine isometrische Darstellung der metallurgischen Anlage 2 in einem Zustand, in dem sich der Pfannenwagen 18 sowie die auf dem Pfannenwagen 18 angeordnete Metallbadpfanne 16 unter dem Vakuumbehandlungsgefäß 12 befinden und die beiden Haltehaken 46 an den Haltezapfen 20 der Metallbadpfanne 16 eingehakt sind. Hierbei sind die Schubstangen 32 der Antriebselemente 24 ein Stück weit aus dem Zylindergehäuse 30 des jeweiligen Antriebselements 24 ausgefahren und die beiden Hubtraversen 44 befinden sich in einer etwas höheren Position als in FIG 3.

Aus diesem Zustand heraus wird die Metallbadpfanne 16 mithilfe der Pfannenhubvorrichtung 22 angehoben, bis die Tauchrohreinheit 14 des Vakuumbehandlungsgefäßes 12 in die in der Metallbadpfanne 16 befindliche Metallschmelze eintaucht, sodass mithilfe des Vakuumbehandlungsgefäßes 12 eine metallurgische Behandlung der Metallschmelze durchgeführt werden kann (vgl. FIG 5).

Die Hubarme 34 der Pfannenhubvorrichtung 22 werden mithilfe der Antriebselemente 24 angetrieben. Zum Anheben der Metallbadpfanne 16 werden die Schubstangen 32 aller vier Antriebselemente 24 synchron und mit gleicher Amplitude aus nach unten aus dem jeweiligen Zylindergehäuse 30 ausgefahren. Hierbei übt jedes der Antriebselemente 24 über den mit ihm verbundenen Kurbelzapfen 50 ein Drehmoment auf die jeweilige Welle 48 aus, die dadurch in eine Drehbewegung versetzt wird. Dies führt wiederum dazu, dass die mit den Wellen 48 rotationsfest verbundenen Oberarmglieder 36 der Hubarme 34 jeweils eine Dreh-/Schwenkbewegung ausführen. Durch die Dreh-/ Schwenkbewegung der Oberarmglieder 36 werden die Unterarmglieder 38 und die mit den Unterarmgliedern 38 verbundenen Hubtraversen 44 nach oben geführt. Auf diese Weise wird die Metallbadpfanne 16 mittels der an den Hubtraversen 44 befestigten Haltehaken 46 angehoben.

FIG 5 zeigt eine isometrische Darstellung der metallurgischen Anlage 2 in einem Zustand, in dem die Metallbadpfanne 16 so weit angehoben ist, dass die Tauchrohreinheit 14 des Vakuumbehandlungsgefäßes 12 in die in der Metallbadpfanne 16 befindliche Metallschmelze eintaucht.

Um die Metallbadpfanne 16 wieder abzusenken, werden die Schubstangen 32 aller vier Antriebselemente 24 synchron und mit gleicher Amplitude nach oben in das jeweilige Zylindergehäuse 30 eingefahren. Dies führt dazu, dass die mit den Wellen 48 rotationsfest verbundenen Oberarmglieder 36 der Hubarme 34 nunmehr eine Dreh-/Schwenkbewegung in die entgegengesetzte Richtung ausführen. Durch diese Dreh-/Schwenkbewegung der Oberarmglieder 36 werden die Unterarmglieder 38 und die mit den Unterarmgliedern 38 verbundenen Hubtraversen 44 nach unten geführt. Auf diese Weise wird die Metallbadpfanne 16 mittels der an den Hubtraversen 44 befestigten Haltehaken 46 abgesenkt.

Die Metallbadpfanne 16 wird z.B. dann abgesenkt, wenn die metallurgische Behandlung der Metallschmelze abgeschlossen ist und/oder wenn ein Austausch des Vakuumbehandlungsgefäßes 12 beabsichtigt ist.

Ist ein Austausch des Vakuumbehandlungsgefäßes 12 beabsichtigt, z.B. weil eine Ausmauerung des Vakuumbehandlungsgefäßes 12 ersetzt werden soll, werden die Hubtraversen 44 der Pfannenhubvorrichtung 22 jeweils in ihre niedrigste Position gebracht, sodass das Vakuumbehandlungsgefäß 12 mithilfe des Gefäßwechselwagens 10 vom Stützgerüst 4 weggefahren werden kann (vgl. FIG 6).

FIG 6 zeigt eine isometrische Darstellung der metallurgischen Anlage 2 in einem Zustand, in dem der Gefäßwechselwagen 10 sowie das auf dem Gefäßwechselwagen 10 gelagerte Vakuumbehandlungsgefäß 12 seitlich versetzt zu dem Stützgerüst 4 platziert sind und sich die Hubtraversen 44 der Pfannenhubvorrichtung 22 jeweils in ihrer niedrigsten Position befinden.

Außerdem ist in FIG 6 die Metallbadpfanne 16 auf dem Pfannenwagen 18 angeordnet, der seitlich versetzt zu dem Stützgerüst 4 platziert ist.

Die Beschreibung des nachfolgenden Ausführungsbeispiels beschränkt sich primär auf die Unterschiede zum vorhergehenden, in Zusammenhang mit FIG 1 bis 6 diskutierten Ausführungsbeispiel, auf das bezüglich gleichbleibender Merkmale und Funktionen verwiesen wird. Im Wesentlichen gleiche bzw. einander entsprechende Elemente sind, soweit zweckdienlich, mit den gleichen Bezugszeichen bezeichnet und nicht erwähnte Merkmale sind im nachfolgenden Ausführungsbeispiel übernommen, ohne dass sie erneut beschrieben sind.

FIG 7 zeigt eine perspektivische Darstellung einer alternativen metallurgischen Anlage 58. Auch bei der metallurgischen Anlage 58 des vorliegenden Ausführungsbeispiels handelt es sich um eine RH-Anlage zum Entkohlen einer Metallschmelze, insbesondere zum Entkohlen von flüssigem Stahl.

Diese metallurgische Anlage 58 umfasst ebenfalls einen Pfannenwagen sowie eine Metallbadpfanne. Allerdings sind diese in FIG 7 einer besseren Übersichtlichkeit halber nicht abgebildet.

Im Unterschied zu der metallurgischen Anlage 2 aus dem vorhergehenden Ausführungsbeispiel weisen bei der metallurgischen Anlage 58 des vorliegenden Ausführungsbeispiels die Oberarmglieder 36 der Hubarme 34 jeweils einen Armfortsatz 60 auf. Dafür fehlen bei der Pfannenhubvorrichtung 22 der vorliegenden metallurgischen Anlage 58 die Kurbelzapfen 50.

Weiterhin ist jedes der Antriebselemente 24 an seinem unteren Ende jeweils über ein Drehgelenk 62 mit einem der Armfortsätze 60 verbunden. Im vorliegenden Ausführungsbeispiel übt beim Anheben bzw. Absenken der Metallbadpfanne jedes der Antriebselemente 24 direkt ein Drehmoment auf das mit ihm verbundene Oberarmglied 36 aus.

Des Weiteren sind die jeweils an derselben Seite der metallurgischen Anlage 58 angeordneten Antriebselemente 24 voneinander beabstandet, wobei ihr Abstand zueinander in etwa 90% der Länge der jeweiligen Welle 48 beträgt.

FIG 8 zeigt isoliert die Pfannenhubvorrichtung 22 der metallurgischen Anlage 58 aus FIG 7 in einer perspektivischen Darstellung. In FIG 8 ist der Armfortsatz 60 des jeweiligen Oberarmglieds 36 besser erkennbar.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können hieraus abgeleitet werden, ohne den Schutzumfang der Erfindung zu verlassen.

### Bezugszeichenliste

- 2: Anlage
- 4: Stützgerüst
- 6: Längsbalken
- 8: Querbalken
- 10: Gefäßwechselwagen
- 12: Vakuumbehandlungsgefäß
- 14: Tauchrohreinheit
- 16: Metallbadpfanne
- 18: Pfannenwagen
- 20: Haltezapfen
- 22: Pfannenhubvorrichtung
- 24: Antriebselement
- 26: Seite
- 28: Seite
- 30: Zylindergehäuse
- 32: Schubstange
- 34: Hubarm
- 36: Oberarmglied
- 38: Unterarmglied
- 40: Drehgelenk
- 42: Pfannenhalteeinheit
- 44: Hubtraverse
- 46: Haltehaken
- 48: Welle
- 50: Kurbelzapfen
- 52: Drehgelenk
- 54: Drehgelenk
- 56: Drehgelenk
- 58: Anlage
- 60: Armfortsatz
- 62: Drehgelenk

## Patentansprüche

1. Pfannenhubvorrichtung (22) für eine metallurgische Anlage (2, 58), aufweisend einen Hubarm (34) mit einem drehbar gelagerten Armglied (36), ein erstes Antriebselement (24) zum Antreiben des drehbar gelagerten Armglieds (36) des Hubarms (34) und eine mit dem Hubarm (34) verbundene erste Pfannenhalteeinheit (42) zum Halten einer Metallbadpfanne (16).

2. Pfannenhubvorrichtung (22) nach Anspruch 1,
**dadurch gekennzeichnet, dass** der Hubarm (34) ein Oberarmglied (36) sowie ein durch ein Drehgelenk (40) mit dem Oberarmglied (36) verbundenes Unterarmglied (38) aufweist, wobei das Oberarmglied (36) drehbar gelagert ist und das Unterarmglied (38) durch ein Drehgelenk (56) mit der ersten Pfannenhalteeinheit (42) verbunden ist.

3. Pfannenhubvorrichtung (22) nach Anspruch 1 oder 2,
**dadurch gekennzeichnet, dass** das erste Antriebselement (24) ein Hubzylinder, z.B. ein Hydraulik-, Pneumatik- oder Elektrohubzylinder, ist und ein Zylindergehäuse (30) sowie eine Schubstange (32) aufweist, wobei das erste Antriebselement (24) zumindest im Wesentlichen vertikal ausgerichtet ist, wobei im Wesentlichen vertikal ausgerichtet geneigt gegenüber einer Vertikalen, um höchstens 10°, vorzugsweise um höchstens 5°, ist und derart angeordnet ist, dass seine Schubstange (32) nach unten aus seinem Zylindergehäuse (30) ausfahrbar ist.

4. Pfannenhubvorrichtung (22) nach einem der vorhergehenden Ansprüche,
**gekennzeichnet durch** eine horizontal gelagerte Welle (48), mit welcher das drehbar gelagerte Armglied (36) des Hubarms (34) rotationsfest verbunden ist.

5. Pfannenhubvorrichtung (22) nach Anspruch 4,
**dadurch gekennzeichnet, dass** die Welle (48) einen Kurbelzapfen (50) aufweist, mit welchem das erste Antriebselement (24) durch ein Drehgelenk (54) verbunden ist, oder dass das drehbar gelagerte Armglied (36) einen Armfortsatz (60) aufweist, mit welchem das erste Antriebselement (24) durch ein Drehgelenk (62) verbunden ist.

6. Pfannenhubvorrichtung (22) nach einem der vorhergehenden Ansprüche,
**gekennzeichnet durch** ein zweites Antriebselement (24) zum Antreiben des drehbar gelagerten Armglieds (36) des Hubarms (34), wobei das zweite Antriebselement (24) parallel zum ersten Antriebselement (24) angeordnet ist.

7. Pfannenhubvorrichtung (22) nach einem der vorhergehenden Ansprüche,
**dadurch gekennzeichnet, dass** die erste Pfannenhalteeinheit (42) einen Haltehaken (46) zum Einhaken an einen Haltezapfen (20) der Metallbadpfanne (16) umfasst.

8. Pfannenhubvorrichtung (22) nach Anspruch 7,
**dadurch gekennzeichnet, dass** die erste Pfannenhalteeinheit (42) eine Hubtraverse (44) umfasst, an welcher der Haltehaken (46) befestigt ist und die an einem ihrer beiden Enden durch ein Drehgelenk (56) mit dem Hubarm (34) verbunden ist.

9. Pfannenhubvorrichtung (22) nach einem der vorhergehenden Ansprüche,
**gekennzeichnet durch** eine zweite Pfannenhalteeinheit (42) und einen weiteren Hubarm (34), der durch ein Drehgelenk (56) mit der zweiten Pfannenhalteeinheit (42) verbunden ist und ein drehbar gelagertes Armglied (36) aufweist, welches durch das erste Antriebselement (24) antreibbar ist.

10. Pfannenhubvorrichtung (22) nach einem der vorhergehenden Ansprüche,
**gekennzeichnet durch** zwei zusätzliche Antriebselemente (24) und zwei zusätzliche Hubarme (34), die jeweils ein drehbar gelagertes Armglied (36) aufweisen, welches durch die beiden zusätzlichen Antriebselemente (24) antreibbar ist, wobei einer der beiden zusätzlichen Hubarme (34) mit der ersten Pfannenhalteeinheit (42) verbunden ist und der andere der beiden Hubarme (34) mit einer anderen Pfannenhalteeinheit (42) verbunden ist.

11. Metallurgische Anlage (2, 58) mit einer Pfannenhubvorrichtung (22) nach einem der vorhergehenden Ansprüche sowie einem Stützgerüst (4) zum Tragen eines metallurgischen Behandlungsgefäßes (12), wobei die Pfannenhubvorrichtung (22) auf dem Stützgerüst (4) gelagert ist.

12. Metallurgische Anlage (2, 58) nach Anspruch 11, **gekennzeichnet durch** ein metallurgisches Behandlungsgefäß (12), z.B. ein Vakuumbehandlungsgefäß, und einen Gefäßwechselwagen (10), auf dem das Behandlungsgefäß (12) gelagert ist, wobei der Gefäßwechselwagen (10) seinerseits auf dem Stützgerüst (4) gelagert ist.

13. Verfahren zum vertikalen Versetzen einer Metallbadpfanne (16), bei dem ein drehbar gelagertes Armglied eines Hubarms (34) einer Pfannenhubvorrichtung (22) mithilfe eines Antriebselements (24) der Pfannenhubvorrichtung (22) angetrieben wird, sodass das drehbar gelagerte Armglied (36) eine Schwenkbewegung ausführt, und die Metallbadpfanne (16) durch die Schwenkbewegung des drehbar gelagerten Armglieds (36) mittels einer mit dem Hubarm (34) verbundenen Pfannenhalteeinheit (42) vertikal versetzt wird.

14. Verfahren nach Anspruch 13,
**dadurch gekennzeichnet, dass** zum Anheben der Metallbadpfanne (16) eine Schubstange (32) des Antriebselements (24) nach unten ausgefahren wird und dabei ein mit dem drehbar gelagerten Armglied (36) verbundenes weiteres Armglied (38) des Hubarms (34) nach oben geführt wird.

15. Verfahren nach Anspruch 13 oder 14,
**dadurch gekennzeichnet, dass** zum Absenken der Metallbadpfanne (16) eine Schubstange (32) des Antriebselements (24) nach oben eingefahren wird und dabei ein mit dem drehbar gelagerten Armglied (36) verbundenes weiteres Armglied (38) des Hubarms (34) nach unten geführt wird.

## Claims

1. Ladle lifting device (22) for a metallurgical plant (2, 58), having a lifting arm (34) with a rotatably mounted arm element (36), a first driving element (24) for driving the rotatably mounted arm element (36) of the lifting arm (34) and a first ladle holding unit (42), connected to the lifting arm (34), for holding a molten metal ladle (16).

2. Ladle lifting device (22) according to Claim 1,
**characterized in that** the lifting arm (34) has an upper arm element (36) and a lower arm element (38) connected to the upper arm element (36) by a rotary joint (40), the upper arm element (36) being rotatably mounted and the lower arm element (38) being connected to the first ladle holding unit (42) by a rotary joint (56).

3. Ladle lifting device (22) according to Claim 1 or 2,
**characterized in that** the first driving element (24) is a lifting cylinder, e.g. a hydraulic, pneumatic or electrical lifting cylinder, and has a cylinder housing (30) and a pushrod (32), the first driving element (24) being aligned substantially vertically, being aligned substantially vertically inclined with respect to a vertical by at most 10°, preferably by at most 5°, and arranged in such a way that its pushrod (32) can be extended downward out of its cylinder housing (30).

4. Ladle lifting device (22) according to one of the preceding claims,
**characterized by** a horizontally mounted shaft (48), to which the rotatably mounted arm element (36) of the lifting arm (34) is connected for conjoint rotation.

5. Ladle lifting device (22) according to Claim 4,
**characterized in that** the shaft (48) has a crankpin (50), to which the first driving element (24) is connected by a rotary joint (54), or **in that** the rotatably mounted arm element (36) has an arm extension (60), to which the first driving element (24) is connected by a rotary joint (62).

6. Ladle lifting device (22) according to one of the preceding claims,
**characterized by** a second driving element (24) for the rotatably mounted arm element (36) of the lifting arm (34), the second drive element (24) being arranged parallel to the first driving element (24).

7. Ladle lifting device (22) according to Claim 7,
**characterized in that** the first ladle holding unit (42) comprises a holding hook (46) for hooking onto a holding pin (20) of the molten metal ladle (16).

8. Ladle lifting device (22) according to Claim 7,
**characterized in that** the first ladle holding unit (42) comprises a lifting crossmember (44), on which the holding hook (46) is secured and which is connected at one of its two ends to the lifting arm (34) by a rotary joint (56).

9. Ladle lifting device (22) according to one of the preceding claims,
**characterized by** a second ladle holding unit (42) and a further lifting arm (34), which is connected to the second ladle holding unit (42) by a rotary joint (56) and has a rotatably mounted arm element (36), which can be driven by the first driving element (24).

10. Ladle lifting device (22) according to one of the preceding claims,
**characterized by** two additional driving elements (24) and two additional lifting arms (34), which have in each case a rotatably mounted arm element (36), which can be driven by the two additional driving elements (24), one of the two additional lifting arms (34) being connected to the first ladle holding unit (42) and the other of the two lifting arms (34) being connected to another ladle holding unit (42).

11. Metallurgical plant (2, 58) with a ladle lifting device (22) according to one of the preceding claims and a supporting framework (4) for carrying a metallurgical treatment vessel (12), the ladle lifting device (22) being mounted on the supporting framework (4).

12. Metallurgical plant (2, 58) according to Claim 11,
**characterized by** a metallurgical treatment vessel (12), e.g. a vacuum treatment vessel, and a vessel changing carriage (10), in which the treatment vessel (12) is mounted, the vessel changing carriage (10) for its part being mounted on the supporting framework (4).

13. Method for vertically moving a molten metal ladle (16), in which a rotatably mounted arm element of a lifting arm (34) of a ladle lifting device (22) is driven with the aid of a driving element (24) of the ladle lifting device (22), so that the rotatably mounted arm element (36) performs a pivoting movement, and the molten metal ladle (16) is moved vertically by the pivoting movement of the rotatably mounted arm element (36) by means of a ladle lifting unit (42) connected to the lifting arm (34).

14. Method according to Claim 13,
**characterized in that**, for raising the molten metal ladle (16), a pushrod (32) of the driving element (24) is extended downward and in this case a further arm element (38) of the lifting arm (34) that is connected to the rotatably mounted arm element (36) is guided upward.

15. The method according to Claim 13 or 14,
**characterized in that**, for lowering the molten metal ladle (16), a pushrod (32) of the driving element (24) is retracted upward and in this case a further arm element (38) of the lifting arm (34) that is connected to the rotatably mounted arm element (36) is guided downward.

## Revendications

1. Dispositif de levage de poche (22) pour une installation métallurgique (2, 58), comprenant un bras de levage (34) avec un organe de bras (36) monté pivotant, un premier élément d'entraînement (24) pour l'entraînement de l'organe de bras (36) monté pivotant du bras de levage (34) et une première unité de retenue de poche (42) reliée au bras de levage (34) pour la retenue d'une poche de bain métallique (16).

2. Dispositif de levage de poche (22) selon la revendication 1,
**caractérisé en ce que** le bras de levage (34) comprend un organe de bras supérieur (36) ainsi qu'un organe de bras inférieur (38) relié à l'organe de bras supérieur (36) par l'intermédiaire d'une articulation pivotante (40), dans lequel l'organe de bras supérieur (36) est monté pivotant et l'organe de bras inférieur (38) est relié à la première unité de retenue de poche (42) par l'intermédiaire d'une articulation pivotante (56).

3. Dispositif de levage de poche (22) selon la revendication 1 ou la revendication 2,
**caractérisé en ce que** le premier élément d'entraînement (24) est un vérin de levage, par exemple un vérin de levage hydraulique, pneumatique ou électrique, et comprend un logement de vérin (30) ainsi qu'une tige de poussée (32), dans lequel le premier élément d'entraînement (24) est orienté au moins essentiellement à la verticale, est orienté essentiellement à la verticale, incliné par rapport à une verticale, de 10° au plus, de préférence de 5° au plus, et est disposé de telle sorte que sa tige de poussée (32) puisse se déployer vers le bas à partir de son logement de vérin (30).

4. Dispositif de levage de poche (22) selon l'une des revendications précédentes,
**caractérisé par** un arbre (48) monté horizontalement auquel est relié de manière à exclure toute rotation l'organe de bras (36) monté pivotant du bras de levage (34).

5. Dispositif de levage de poche (22) selon la revendication 4,
**caractérisé en ce que** l'arbre (48) comprend un maneton (50) auquel est relié le premier élément d'entraînement (24) par l'intermédiaire d'une articulation pivotante (54), ou **en ce que** l'organe de bras (36) monté pivotant comprend un prolongement de bras (60) auquel est relié le premier élément d'entraînement (24) par l'intermédiaire d'une articulation pivotante (62).

6. Dispositif de levage de poche (22) selon l'une des revendications précédentes,
**caractérisé par** un deuxième élément d'entraînement (24) pour l'entraînement de l'organe de bras (36) monté pivotant du bras de levage (34), dans lequel le deuxième élément d'entraînement (24) est disposé parallèlement au premier élément d'entraînement (24).

7. Dispositif de levage de poche (22) selon l'une des revendications précédentes,
**caractérisé en ce que** la première unité de retenue de poche (42) comporte un crochet de retenue (46) pour l'accrochage de la poche de bain métallique (16) sur un tenon de retenue (20).

8. Dispositif de levage de poche (22) selon la revendication 7,
**caractérisé en ce que** la première unité de retenue de poche (42) comporte une traverse de levage (44) sur laquelle est fixé le crochet de retenue (46) et qui est reliée au niveau de l'une de ses deux extrémités au bras de levage (34) par l'intermédiaire d'une articulation pivotante (56).

9. Dispositif de levage de poche (22) selon l'une des revendications précédentes,
**caractérisé par** une deuxième unité de retenue de poche (42) et un autre bras de levage (34) qui est relié à la deuxième unité de retenue de poche (42) par l'intermédiaire d'une articulation pivotante (56) et comprend un organe de bras (36) monté pivotant, lequel peut être entraîné par le premier élément d'entraînement (24).

10. Dispositif de levage de poche (22) selon l'une des revendications précédentes,
**caractérisé par** deux éléments d'entraînement (24) supplémentaires et deux bras de levage (34) supplémentaires qui comprennent chacun un organe de bras (36) monté pivotant, lequel peut être entraîné par les deux éléments d'entraînement (24) supplémentaires, dans lequel l'un des deux bras de levage (34) supplémentaires est relié à la première unité de retenue de poche (42) et l'autre des deux bras de levage (34) est relié à une autre unité de retenue de poche (42).

11. Installation métallurgique (2, 58) avec un dispositif de levage de poche (22) selon l'une des revendications précédentes ainsi qu'un support (4) servant à porter une cuve de traitement métallurgique (12), dans laquelle le dispositif de levage de poche (22) est monté sur le support (4).

12. Installation métallurgique (2, 58) selon la revendication 11,
**caractérisée par** une cuve de traitement métallurgique (12), par exemple une cuve de traitement sous vide, et un chariot formant navette pour cuve (10) sur lequel est montée la cuve de traitement (12), dans laquelle le chariot formant navette pour cuve (10) est monté de son côté sur le support (4).

13. Procédé pour le déplacement vertical d'une poche de bain métallique (16), dans lequel un organe de bras monté pivotant d'un bras de levage (34) d'un dispositif de levage de poche (22) est entraîné à l'aide d'un élément d'entraînement (24) du dispositif de levage de poche (22), afin que l'organe de bras (36) monté pivotant effectue un mouvement de pivotement, et que la poche de bain métallique (16) soit déplacée verticalement au moyen d'une unité de retenue de poche (42) reliée au bras de levage (34) par le mouvement de pivotement de l'organe de bras (36) monté pivotant.

14. Procédé selon la revendication 13,
**caractérisé en ce que**, pour le soulèvement de la poche de bain métallique (16), une tige de poussée (32) de l'élément d'entraînement (24) est déployée vers le bas et ainsi un autre organe de bras (38), relié à l'organe de bras (36) monté pivotant, du bras de levage (34) est guidé vers le haut.

15. Procédé selon la revendication 13 ou la revendication 14,
**caractérisé en ce que**, pour l'abaissement de la poche de bain métallique (16), une tige de poussée (32) de l'élément d'entraînement (24) est rentrée vers le haut et ainsi un autre organe de bras (38), relié à l'organe de bras (36) monté pivotant, du bras de levage (34) est guidé vers le bas.
